# EUROPÄISCHE PATENTSCHRIFT

(11) **EP 2 764 499 B1**
(45) Veröffentlichungstag und Bekanntmachung des Hinweises auf die Patenterteilung: **18.11.2015**
(21) Anmeldenummer: 12762620.8
(22) Anmeldetag: 27.09.2012
(51) Int. Cl.: G06K 9/20, G07D 7/00, G07D 7/12, G07D 7/20

(54) **AUTOMATISCHE ÜBERPRÜFUNG VON WERTLABELN**
AUTOMATIC EXAMINATION OF VALUE LABELS
CONTRÔLE AUTOMATIQUE D'ÉTIQUETTES DE VALEUR

(30) Priorität: 04.10.2011 EP 11183849
(43) Veröffentlichungstag der Anmeldung: 13.08.2014
(73) Patentinhaber: Deutsche Post AG, 53113 Bonn (DE)
(72) Erfinder: KRÜGER, Jürgen, 32602 Vloho (DE); ANTHONJ, Rainer, 77866 Rheinau (DE)
(74) Vertreter: Jostarndt, Hans-Dieter
(86) Internationale Anmeldenummer: PCT/EP2012/069068
(87) Internationale Veröffentlichungsnummer: WO 2013/050290

(56) Entgegenhaltungen:
- EP-A2- 1 630 748
- EP-A2- 1 793 330
- GB-A- 2 413 422
- US-A- 4 485 308
- US-A1- 2009 065 710
- US-B2- 7 536 553

## Beschreibung

Die Erfindung betrifft ein Verfahren zur automatischen Echtheitsüberprüfung von mit lumineszenter Druckfarbe markierten Wertlabeln mit gleichzeitiger Werterkennung. Insbesondere betrifft die Erfindung ein Verfahren zur automatischen Echtheitsüberprüfung und Werterkennung von mit lumineszenter Tinte markierten Postwertzeichen.

Unter Postwertzeichen sollen bei dieser Erfindung alle Wertmarken und Wertlabel unabhängig von ihrer Aufbringungsart wie beispielsweise Aufkleben, Aufdrucken, Aufstempeln oder ähnlich, verstanden werden. Insbesondere umfasst die Erfindung auch aufgedruckte Freimachungsvermerke.

Durch den Einsatz moderner Reproduktionstechniken wird es immer einfacher, Wertdokumente, wie beispielsweise Postwertzeichen, mit verhältnismäßig geringem Aufwand zu reproduzieren. Eine mit einem modernen Farbkopiergerät hergestellte Reproduktion eines Postwertzeichens kann mit bloßem Auge kaum vom Original unterschieden werden. Damit steigt die Gefahr von Fälschungen. Die Überprüfung der Freimachung von Postsendungen, insbesondere von Briefen, geschieht heutzutage üblicherweise automatisch. Dabei sollen gefälschte Postwertzeichen erkannt werden.

Um Fälschungen entgegenzuwirken, ist es bekannt, Wertpapiere durch eine besondere Codierung abzusichern. So offenbart beispielsweise die deutsche Offenlegungsschrift DE 196 49 874 A1 ein Wertpapier, das in einem bestimmten Bereich einen lumineszierenden Untergrund aufweist, der partiell durch einen farblich kontrastierenden Stoff, wie beispielsweise eine nichtlumineszierende Druckfarbe, abgedeckt ist. Die Gestalt und Anordnung der Abdeckung ergeben eine Codierung, die mit für das Dokument spezifischen Daten korreliert ist. Beim Lesen der Codierung wird das Dokument mit Anregungsstrahlung des Lumineszenzstoffs beleuchtet. Ein Detektor, der lediglich im Spektralbereich der Lumineszenzstrahlung empfindlich ist, wird nur die lumineszierenden Bereiche als "helle" Bereiche erkennen. Der übrige Teil des Dokuments sowie die Abdeckung in dem lumineszierenden Bereich erscheinen für den Sensor dunkel, sofern die Abdeckung im Wellenlängenbereich der Lumineszenzstrahlung nicht oder nur geringfügig reflektiert oder emittiert. Auf diese Weise wird ein starker Kontrast zwischen Untergrund und Abdeckung erzeugt, der eine einfache Lesbarkeit der Codierung ermöglicht.

Aus der deutschen Offenlegungsschrift DE 10 2006 017 764 A1 ist es bekannt, zumindest zwei unterschiedliche und mit verschiedener Emissionswellenlänge emittierende Lumineszenzstoffe an verschiedenen Orten der Oberfläche des Wert- und/oder Sicherheitsdokumentes anzuordnen, so dass sie ein Lumineszenzstoffmuster bilden, wobei jede Emissionswellenlänge einem Zeichen zugeordnet ist und wobei jeder Ort einer Zeichenposition zugeordnet ist, wodurch durch Auswahl der verschiedenen Lumineszenzstoffe in Verbindung mit deren Ort eine maschinenlesbare erste Zeichenfolge gebildet ist. Unter Einsatz eines geeigneten Energieeintrages zur Anregung der Lumineszenz wird ein Muster mit verschiedenen Emissionswellenlängen verschiedener Lumineszenzstoffe maschinell erkennbar, welches eine kodierte Information enthält, die nach Dekodierung mit anderen Informationen des Wertdokuments zu Validierungszwecken verglichen werden kann.

Aus der US-amerikanischen Patentschrift US 4,588,211 ist eine Vorrichtung bekannt, die automatisch Inhalte von Wertdokumenten, wie beispielsweise Schecks, lesen kann. Dabei sind die Daten zumindest teilweise auf einen lumineszierenden Hintergrund gedruckt oder geschrieben. Die Vorrichtung erkennt anhand der Position der Lumineszenz, welcher Text erfasst werden muss und erfasst ihn. Das Dokument wird mit Licht einer Wellenlänge bestrahlt, die geeignet ist, die Lumineszenz anzuregen. Die zu lesenden Zeichen sind mit einer nicht lumineszenten Tinte aufgebracht und bilden gegenüber dem lumineszenten Hintergrund einen Kontrast, so dass sie erkannt werden können.

Übliche Postwertzeichen weisen eine lumineszente Markierung auf, die sich in einem definierten Bereich auf dem Postwertzeichen befindet. Dabei kann es sich beispielsweise um einen mit lumineszenter Tinte gedruckten Rahmen, Balken oder ein anderes Muster handeln, wobei eine Wertangabe außerhalb dieses lumineszenten Bereichs aufgebracht ist. Es ist aber auch möglich, dass das Postwertzeichen einen flächigen lumineszenten Bereich aufweist, auf den eine Wertangabe mit nicht lumineszenter Tinte aufgebracht ist. Die lumineszente Eigenschaft ist mit dem menschlichen Auge unter tageslichtähnlicher Beleuchtung nicht zu erkennen. Eine Wertangabe ist aber in jedem Fall mit dem menschlichen Auge unter tageslichtähnlicher Beleuchtung erkennbar.

Beim Durchlauf der Sendungen durch die Sortiermaschine werden die aufgefundenen Postwertzeichen durch eine Markierung entwertet. Diese Markierung kann aufgedruckt oder aufgestempelt werden und ist für das menschliche Auge unter tageslichtähnlicher Beleuchtung erkennbar.

Bei der Echtheits- und Wertüberprüfung von auf Postsendungen aufgebrachten Postwertzeichen kommen aufwändige Sortiermaschinen zum Einsatz, die einen hohen Investitionswert darstellen. Diese Sortiermaschinen werden in Postverteilzentren mit einem hohen Sendungsaufkommen eingesetzt. Daher müssen die Sendungen mit hoher Geschwindigkeit durch die Maschine laufen, wobei gleichzeitig hohe Ansprüche an die Überprüfungsergebnisse gestellt werden. Postwertzeichen werden dabei auf Echtheit und eine eventuelle Mehrfachverwendung, erkennbar durch das Vorhandensein einer Entwertungsmarkierung, überprüft. Ein sicheres Auslesen der Kodierung auf dem lumineszenten Untergrund erfordert einen intensiven Kontrast zwischen dem Untergrund und der Kodierung. Dies kann durch intensive Anregung der Lumineszenz durch energiereiche Strahlung beispielsweise im Infrarot- oder Ultraviolettbereich geschehen. Andererseits darf aber eine Postsendung nicht zu intensiv bestrahlt werden, um einer Überhitzung oder anderer Schädigung der Sendung vorzubeugen. Ist wegen beispielsweise einer geringen Bestrahlungsintensität die Lumineszenz und damit der Kontrast zwischen Hintergrund und Kodierung nur gering, nimmt die Erkennungsgeschwindigkeit ab. Daher muss die Durchlaufgeschwindigkeit der Sendungen durch die Sortieranlage reduziert werden. Um den gleichen Gesamtdurchsatz eines Postverteilzentrums zu gewährleisten, müssen daher mehr Sortiermaschinen angeschafft werden.

Die US-amerikanische Patentschrift US 7,536,553 B2 offenbart ein Verfahren für die automatische Überprüfung der Echtheit von einem fluoreszierenden Bereich aufweisendenPostwertzeichen mit Wertangabe, wobei dasPostwertzeichen auf einer Sendungsoberfläche aufgebracht ist mit den Schritten:
- Beleuchtung der Sendungsoberfläche mit Licht enthaltend Wellenlängen aus einem ersten Spektralbereich,
- Aufnahme eines ersten Bildes der Sendungsoberfläche mit einem Kamerasystem,
- Auswertung des ersten Bildes hinsichtlich des Ortes oder der Orte von aufgebrachten Postwertzeichen auf der Sendungsoberfläche,
- Beleuchtung der Sendungsoberfläche mit Licht enthaltend Wellenlängen aus einem zweiten Spektralbereich, wobei dieses Licht geeignet ist, die Fluoreszenz der fluoreszenten Druckfarbe anzuregen,
- Aufnahme eines zweiten Bildes der Sendungsoberfläche mit einem Kamerasystem,
- Auswertung des zweiten Bildes hinsichtlich des Ortes oder der Orte von Lumineszenz,
- Vergleich der beiden Auswertungen hinsichtlich des Kriteriums des Vorhandenseins von Lumineszenz an dem Ort oder den Orten, an dem oder an denen Postwertzeichen gemäß der Auswertung des ersten Bildes aufgebracht sind, wobei nur solche Postwertzeichen in den folgenden Schritten weiter untersucht werden, bei denen das Vorhandensein von Fluoreszenz festgestellt wurde,
- Definition eines Bildausschnitts oder von Bildausschnitten des zweiten Bildes an dem Ort oder an den Orten, an dem oder an denen das Vorhandensein von Postwertzeichen festgestellt wurde"
- Auswertung des Bildausschnitts oder der Bildausschnitte hinsichtlich Bestimmung von Ort und Geometrie des Fluoreszenzmusters oder der Fluoreszenzmuster eines jeden auf der Sendungsoberfläche erkannten Postwertzeichens, bei dem das Vorhandensein von Fluoreszenz erkannt wurde,
- Vergleich der Auswertung des Bildausschnitts oder der Bildausschnitte mit hinterlegten Fluoreszenzmustern und Entscheidung über Echtheit eines jeden Postwertzeichens bei Übereinstimmung.

Aufgabe der Erfindung ist es, ein Verfahren anzugeben, das die Geschwindigkeit für die sichere automatische Überprüfung der Echtheit von einen lumineszierenden Bereich aufweisenden und auf eine Sendungsoberfläche aufgebrachten Postwertzeichen erhöht. Weiterhin ist es Aufgabe der Erfindung, eine Vorrichtung zur Verfahrensdurchführung anzugeben.

Erfindungsgemäß wird diese Aufgabe durch ein Verfahren mit den Merkmalen des unabhängigen Anspruches 1 gelöst. Vorteilhafte Weiterbildungen des Verfahrens ergeben sich aus den Unteransprüchen 2 - 10.

Zur Durchführung des erfindungsgemäßen Verfahrens für die automatische Überprüfung der Echtheit eines einen lumineszenten Bereich aufweisenden und auf eine Sendungsoberfläche aufgebrachten Postwertzeichens wird zunächst die Sendungsoberfläche mit Licht enthaltend Wellenlängen aus einem ersten, Spektralbereich beleuchtet. Dabei kann es sich beispielsweise um tageslichtähnliche Beleuchtung handeln. Unter dieser Beleuchtung wird ein erstes Bild der Sendungsoberfläche mit einem Kamerasystem aufgenommen, das hinsichtlich des Ortes von auf die Sendungsoberfläche aufgebrachten Postwertzeichen ausgewertet wird. Anschließend wird das Postwertzeichen mit Licht enthaltend Wellenlängen aus einem zweiten Spektralbereich bestrahlt, wobei dieses Licht geeignet ist, die Lumineszenz der lumineszenten Druckfarbe anzuregen, und ein zweites Bild des Postwertzeichens mit einem Kamerasystem unter dieser Beleuchtung aufgenommen. Dieses zweite Bild wird hinsichtlich des Ortes des lumineszenten Bereichs ausgewertet. Anschließend findet ein Vergleich der beiden Auswertungen hinsichtlich des Kriteriums des Vorhandenseins von Lumineszenz an dem Ort oder den Orten, an dem oder an denen Postwertzeichen gemäß der Auswertung des ersten Bildes aufgebracht sind, statt, wobei nur solche Postwertzeichen in den folgenden Schritten weiter untersucht werden, bei denen das Vorhandensein von Lumineszenz festgestellt wurde. Anschließend werden ein Bildausschnitt oder mehrere Bildausschnitte des zweiten Bildes an dem Ort oder an den Orten, an dem oder an denen das Vorhandensein von Postwertzeichen festgestellt wurde, definiert. Dieser Bildausschnitt oder diese Bildausschnitte werden hinsichtlich der Bestimmung von Ort und Geometrie des Lumineszenzmusters oder der Lumineszenzmuster eines jeden auf der Sendungsoberfläche erkannten Postwertzeichens, bei dem das Vorhandensein von Lumineszenz erkannt wurde, ausgewertet. Der Vergleich der Auswertung des Bildausschnitts oder der Bildausschnitte mit hinterlegten Lumineszenzmustern führt bei Übereinstimmung zu der Entscheidung über Echtheit eines jeden Postwertzeichens. Durch die zweistufige Überprüfung wird die Geschwindigkeit der Erkennung der Echtheit erhöht, da die erste Überprüfung auf die Anwesenheit von Lumineszenz an dem Ort beziehungsweise den Orten von Postwertzeichen sehr schnell von statten geht. Die Überprüfungsqualität wird mit der zweiten Stufe der Überprüfung des jeweiligen Lumineszenzmusters erhöht, wobei nur diejenigen Postwertzeichen in der zweiten Stufe überprüft werden, bei denen in der ersten Stufe das Vorhandensein von Lumineszenz festgestellt wurde. Die Echtheitsüberprüfung des Postwertzeichens durch die Detektion von Lumineszenz kann unter so geringer Beleuchtungsintensität geschehen, dass die Sendung nicht geschädigt wird.

In einer vorteilhaften Weiterbildung des Verfahrens wird das erste Bild der Sendungsoberfläche hinsichtlich des Einlesens des in der Wertangabe aufgebrachten Werts von als echt erkannten Postwertzeichen ausgewertet. Dabei können auf dem Postwertzeichen befindliche Informationen wie beispielsweise die Wertangabe mittels einer OCR-Software in ein Steuerungsmittel eingelesen werden. OCR steht dabei für das englische Wort für Texterkennung, Optical Character Recognition. Die Texterkennung geschieht unter Beleuchtung mit Licht enthaltend Wellenlängen aus einem ersten Spektralbereich, beispielsweise einem tageslichtähnlichen Spektralbereich, wobei auch hierbei die Strahlung nicht dazu ausreicht, die Sendung zu schädigen, da beispielsweise eine Lichtstrahlung mit einem Wellenlängenspektrum ähnlich dem Tageslicht bei gleicher Strahlungsintensität energieärmer ist als eine Lichtstrahlung mit einem Strahlungsspektrum, das geeignet ist, die Lumineszenz anzuregen. Durch die Auftrennung der Echtheitsüberprüfung und dem Auslesen von Information kann die Durchlaufgeschwindigkeit der Postwertzeichen durch die Vorrichtung weiter erhöht werden, ohne Sendungen durch Strahlung zu schädigen oder die Erkennungsqualität zu verringern.

Die Überprüfungsqualität kann noch weiter erhöht werden, in dem die Ortsbeziehung der Wertangabe zu einem lumineszenten Bereich des Postwertzeichens überprüft wird. Diese Ortsbeziehungen können in einem Datenbanksystem hinterlegt sein, das sich auf einem separaten Steuerungsmittel, einem Steuerungsmittel der Sortieranlage oder einer zentralen Einheit befindet, wobei die Sortieranlage mit der zentralen Einheit verbunden ist.

Sind mehrere Postwertzeichen auf eine Sendung aufgebracht, werden die Werte der als echt erkannten Postwertzeichen aufaddiert, so dass der Wert der Freimachung der Sendung erkannt wird.

In einer besonders vorteilhaften Ausführungsform werden sowohl das erste, als auch das zweite Bild mit demselben Kamerasystem aufgenommen. Dadurch wird das Investitionsvolumen einer entsprechenden Vorrichtung verringert, sowie die benötigte Aufstellungsfläche einer entsprechenden Vorrichtung verkleinert.

Weiterhin hat es sich als vorteilhaft erwiesen, wenn bei der Auswertung des zweiten Bildes auch die Intensität der Lumineszenz ausgewertet wird. Dabei kann die aufgenommene Intensität der Lumineszenz mit beispielsweise in einem Datenbanksystem hinterlegten Lumineszenzintensitäten verglichen werden und dieser Vergleich zusätzlich für die Überprüfung der Echtheit des Postwertzeichens herangezogen werden, was zu einer weiteren Qualitätssteigerung bei der Echtheitsüberprüfung führt. Das Datenbanksystem kann sich auf einem separaten Steuerungsmittel, einem Steuerungsmittel der Sortieranlage oder einer zentralen Einheit befindet, wobei die Sortieranlage mit der zentralen Einheit verbunden ist.

Als besonders vorteilhaft hat es sich erwiesen, dass die hinterlegten Lumineszenzmuster und Lumineszenzintensitäten und gegebenenfalls die Ortsbeziehungen von Wertangaben zu lumineszenten Bereichen nicht manuell eingegeben werden, sondern aus den im Sendungsstrom befindlichen Postwertzeichen ermittelt werden, indem aufgenommene Lumineszenzmuster und Lumineszenzintensitäten in Abhängigkeit einer einstellbaren Häufung des Auftretens als Vergleichsmuster hinterlegt werden. Auf diese Weise lernt das Verfahren selbsttätig neue Postwertzeichen. Kommen bestimmte Lumineszenzmuster und/oder -intensitäten gehäuft im Sendungsstrom vor, spricht die Wahrscheinlichkeit dafür, dass es sich um echte Postwertzeichen handelt. Die Grenzen, ab denen eine Häufung als Indiz für die Echtheit angesehen wird, sind einstellbar. In einer vorteilhaften Weiterbildung der Erfindung können Lumineszenzmuster und/oder -intensitäten, die noch nicht bekannt waren, aber gehäuft aufgetreten sind, manuell als echt bestätigt werden.

In weiteren vorteilhaften Ausbildungen der Erfindung werden die Längen- und Breitendimensionen der Sendungen bei der Auswertung des ersten oder zweiten Bildes ausgewertet. Zusätzlich kann die Dicke jeder Sendung erfasst werden. In vielen Fällen ist mit diesen Angaben bereits die Bestimmung eines Soll-Freimachungsentgelts möglich. Wird zusätzlich auch die Masse der Sendung beispielsweise durch Wiegen erfasst, kann in Abhängigkeit der Sendungsdimensionen und der Masse das Soll-Freimachungsentgelt ermittelt und mit dem Wert der aufaddierten Werte der auf der Sendungsoberfläche aufgefundenen und als echt erkannten Postwertzeichen verglichen werden. Dabei als unterfrankiert erkannten Sendungen können aus dem Prozess ausgeschleust werden. Die Soll-Freimachungsentgelte für Sendungen unterschiedlicher Dimension und/oder Masse können dabei in einer Datenbank gespeichert sein.

## Patentansprüche

1. Verfahren für die automatische Überprüfung der Echtheit von einen lumineszierenden Bereich aufweisenden Postwertzeichen mit Wertangabe, wobei das Postwertzeichen auf einer Sendungsoberfläche aufgebracht ist, mit den Schritten
- Beleuchtung der Sendungsoberfläche mit Licht enthaltend Wellenlängen aus einem ersten Spektralbereich,
- Aufnahme eines ersten Bildes der Sendungsoberfläche mit einem Kamerasystem,
- Auswertung des ersten Bildes hinsichtlich des Ortes oder der Orte von aufgebrachten Postwertzeichen auf der Sendungsoberfläche
- Beleuchtung der Sendungsoberfläche mit Licht enthaltend Wellenlängen aus einem zweiten Spektralbereich, wobei dieses Licht geeignet ist, die Lumineszenz der lumineszenten Druckfarbe anzuregen,
- Aufnahme eines zweiten Bildes der Sendungsoberfläche mit einem Kamerasystem,
- Auswertung des zweiten Bildes hinsichtlich des Ortes oder der Orte von Lumineszenz,
- Vergleich der beiden Auswertungen hinsichtlich des Kriteriums des Vorhandenseins von Lumineszenz an dem Ort oder den Orten, an dem oder an denen Postwertzeichen gemäß der Auswertung des ersten Bildes aufgebracht sind, wobei nur solche Postwertzeichen in den folgenden Schritten weiter untersucht werden, bei denen das Vorhandensein von Lumineszenz festgestellt wurde,
- Definition eines Bildausschnitts oder von Bildausschnitten des zweiten Bildes an dem Ort oder an den Orten, an dem oder an denen das Vorhandensein von Postwertzeichen festgestellt wurde,
- Auswertung des Bildausschnitts oder der Bildausschnitte hinsichtlich Bestimmung von Ort und Geometrie des Lumineszenzmusters oder der Lumineszenzmuster eines jeden auf der Sendungsoberfläche erkannten Postwertzeichens, bei dem das Vorhandensein von Lumineszenz erkannt wurde,
- Vergleich der Auswertung des Bildausschnitts oder der Bildausschnitte mit hinterlegten Lumineszenzmustern und Entscheidung über Echtheit eines jeden Postwertzeichens bei Übereinstimmung, wobei die hinterlegten Lumineszenzmuster und Lumineszenzintensitäten aus den im Sendungsstrom befindlichen Postwertzeichen ermittelt werden, indem aufgenommene Lumineszenzmuster und Lumineszenzintensitäten in Abhängigkeit einer einstellbaren Häufung des Auftretens als Vergleichsmuster hinterlegt werden,
- Auswertung des Bildausschnitts oder der Bildausschnitte hinsichtlich Bestimmung der Intensität der Lumineszenz eines jeden auf der Sendungsoberfläche erkannten Postwertzeichens, bei dem das Vorhandensein von Lumineszenz erkannt wurde,
- Vergleich der Intensität der Lumineszenz mit hinterlegten Lumineszenzintensitäten und Entscheidung über die Echtheit eines jeden Postwertzeichens bei Übereinstimmung,

2. Verfahren nach Anspruch 1,
**dadurch gekennzeichnet,**
**dass** das erste Bild der Sendungsoberfläche hinsichtlich des Einlesens des in der Wertangabe aufgebrachten Werts von als echt erkannten Postwertzeichen ausgewertet wird.

3. Verfahren nach Anspruch 2,
**dadurch gekennzeichnet,**
**dass** der Wert aller auf der Sendungsoberfläche aufgebrachten und als echt erkannten Postwertzeichen aufaddiert wird,

4. Verfahren nach einem der vorherigen Ansprüche,
**dadurch gekennzeichnet**
**dass** das erste und das zweite Bild mit demselben Kamerasystem aufgenommen werden.

5. Verfahren nach einem der vorherigen Ansprüche,
**dadurch gekennzeichnet**
**dass** in einer einstellbaren Häufung aufgetretene Lumineszenzmuster und Lumineszenzintensitäten als Vergleichsmuster manuell bestätigt werden müssen.

6. Verfahren nach einem der vorherigen Ansprüche,
**dadurch gekennzeichnet,**
**dass** die Längen- und Breitendimension der Sendungsoberfläche bei der Auswertung des ersten oder zweiten Bildes ausgewertet wird.

7. Verfahren nach Anspruch 6,
**dadurch gekennzeichnet,**
**dass** die Dicke der Sendung erfasst wird.

8. Verfahren nach Anspruch 7,
**dadurch gekennzeichnet,**
**dass** die Masse der Sendung erfasst wird.

9. Verfahren nach Anspruch 8,
**dadurch gekennzeichnet,**
**dass** abhängig von den Sendungsdimensionen und der Masse der Sendung ein Soll-Freimachungsentgelt ermittelt und mit dem Wert der aufaddierten Werte der auf der Sendungsoberfläche aufgefundenen und als echt erkannten Postwertzeichen verglichen wird, wobei die Sendung bei einer Unterfrankierung aus dem Prozess ausgeschleust werden kann.

10. Verfahren nach Anspruch 9,
**dadurch gekennzeichnet,**
**dass** Soll-Freimachungsentgelte für Sendungen unterschiedlicher Dimension und/oder Masse in einer Datenbank gespeichert sind.

## Claims

1. A method for the automatic verification of the authenticity of postage indicia that have a value indication and that have a luminescent area, whereby the postage indicium has been applied onto the surface of a mailpiece,
with the following steps:
• the surface of the mailpiece is illuminated with light having wavelengths from a first spectral region,
• a first image of the surface of the mailpiece is taken with a camera system,
• the first image is evaluated regarding the place or places where the postage indicia have been applied onto the surface of the mailpiece,
• the surface of the mailpiece is illuminated with light having wavelengths from a second spectral region, whereby this light is capable of exciting the luminescence of the luminescent printing ink,
• a second image of the surface of the mailpiece is taken with a camera system,
• the second image is evaluated regarding the place or places of luminescence,
• the two evaluations are compared regarding the criterion of the presence of luminescence at the place or places where the evaluation of the first image has shown that postage indicia have been applied, whereby the only postage indicia that are further examined in the subsequent steps are those for which the presence of luminescence was ascertained,
• an image section or image sections of the second image are defined at the place or places where the presence of postage indicia was ascertained,
• this image section or these image sections are evaluated regarding the determination of the placement and geometry of the luminescence pattern or luminescence patterns of each postage indicium that was detected on the surface of the mailpiece and for which the presence of luminescence was ascertained,
• the evaluation of the image section or image sections is compared to stored luminescence patterns and, if this yields a match, the decision is made that a given postage indicium is authentic, whereby the stored luminescence patterns and luminescence intensities are determined on the basis of the postage indicia located in the stream of mailpieces, which is done in that detected luminescence patterns and luminescence intensities are stored as a reference pattern as a function of an adjustable frequency of the occurrence,
• the image section or image sections are evaluated regarding the determination of the intensity of the luminescence of each postage indicium that was detected on the surface of the mailpiece and for which the presence of luminescence was ascertained,
• the intensity of the luminescence is compared to stored luminescence intensities and, if this yields a match, the decision is made that a given postage indicium is authentic.

2. The method according to claim 1,
**characterized in that**
the first image of the surface of the mailpiece is evaluated by reading the indicated value of the applied postage indicium that has been recognized as being authentic.

3. The method according to claim 2,
**characterized in that**
the value of all of the postage indicia that have been applied to the surface of the mailpiece and that have been recognized as being authentic are added up.

4. The method according to one of the preceding claims,
**characterized in that**
the first image as well as the second image are taken with the same camera system.

5. The method according to one of the preceding claims,
**characterized in that**,
luminescence patterns and luminescence intensities that have occurred with an adjustable frequency have to be confirmed manually as reference patterns.

6. The method according to one of the preceding claims,
**characterized in that**
the length and width dimensions of the mailpieces are ascertained during the evaluation of the first image or of the second image.

7. The method according to claim 6,
**characterized in that**
the thickness of each mailpiece is ascertained.

8. The method according to claim 7,
**characterized in that**
the weight of the mailpiece is ascertained.

9. The method according to claim 8,
**characterized in that**
a required postage rate can be determined as a function of the mailpiece dimensions and weight, and this can be compared to the amount of the added-up values of the postage indicia that have been found on the surface of the mailpiece and that have been recognized as being authentic, whereby mailpieces recognized as having insufficient postage can be diverted from the process.

10. The method according to claim 9,
**characterized in that**
required postage rates for mailpieces having different dimensions and/or weights are stored in a database.

## Revendications

1. Procédé de contrôle automatique de l'authenticité de timbres postaux avec mention de la valeur présentant une zone luminescente, le timbre postal étant apposé sur une surface d'un envoi, le procédé comportant les étapes suivantes :
- illumination de la surface de l'envoi avec de la lumière contenant des longueurs d'onde d'une première zone spectrale ;
- prise d'une première image de la surface de l'envoi au moyen d'un système de caméra ;
- évaluation de la première image quant à l'endroit ou aux endroits de la surface de l'envoi où sont apposés des timbres postaux ;
- illumination de la surface de l'envoi avec de la lumière contenant des longueurs d'onde d'une deuxième zone spectrale, cette lumière étant adaptée pour provoquer la luminescence de la couleur d'impression luminescente ;
- prise d'une deuxième image de la surface de l'envoi au moyen d'un système de caméra ;
- évaluation de la deuxième image quant à l'endroit ou aux endroits présentant une luminescence ;
- comparaison des deux évaluations au regard du critère de la présence d'une luminescence à l'endroit ou aux endroits de l'apposition de timbres postaux selon l'évaluation de la première image, seuls étant examinés plus avant, dans les étapes suivantes, des timbres postaux dans le cas desquels la présence d'une luminescence a été constatée ;
- définition d'une partie ou de parties d'image de la deuxième image à l'endroit ou aux endroits où a été constatée la présence d'une luminescence ;
- évaluation de la partie ou des parties d'image au regard de la détermination de l'endroit et de la géométrie du motif luminescent ou des motifs luminescents de chaque timbre postal reconnu sur la surface de l'envoi, et pour lequel a été reconnue la présence d'une luminescence ;
- comparaison de l'évaluation de la partie ou des parties d'image avec des motifs luminescents consignés et décision relative à l'authenticité de chaque timbre postal en cas d'identité, les motifs luminescents et intensités de luminescence consignés étant déterminés à partir des timbres postaux se trouvant dans le flux d'envois par dépôt, en tant qu'échantillons de référence et en fonction d'une fréquence réglable de la survenance, de motifs luminescents et d'intensités de luminescence enregistrés ;
- évaluation de la partie ou des parties d'image au regard de la détermination de l'intensité de la luminescence de chaque timbre postal reconnu sur la surface de l'envoi, et pour lequel a été reconnue la présence d'une luminescence ;
- comparaison de l'intensité de la luminescence avec des intensités de luminescence consignées et décision relative à l'authenticité de chaque timbre postal en cas d'identité.

2. Procédé selon la revendication 1, **caractérisé en ce que** la première image de la surface de l'envoi est évaluée quant à la lecture de la valeur de timbres postaux reconnus comme authentiques qui apparaît dans la mention de la valeur.

3. Procédé selon la revendication 2, **caractérisé en ce que** les valeurs de tous les timbres postaux apposés sur la surface de l'envoi et reconnus comme authentiques sont additionnées.

4. Procédé selon l'une des revendications précédentes, **caractérisé en ce que** la première et la deuxième image sont réalisées au moyen du même système de caméra.

5. Procédé selon l'une des revendications précédentes, **caractérisé en ce que** des motifs de luminescence et des intensités de luminescence survenus selon une fréquence réglable doivent être confirmés manuellement en tant qu'échantillons de référence.

6. Procédé selon l'une des revendications précédentes, **caractérisé en ce que** la longueur et la largeur de la surface de l'envoi sont évaluées lors de l'évaluation de la première image ou de la deuxième image.

7. Procédé selon la revendication 6, **caractérisé en ce que** l'épaisseur de l'envoi est détectée.

8. Procédé selon la revendication 7, **caractérisé en ce que** la masse de l'envoi est détectée.

9. Procédé selon la revendication 8, **caractérisé en ce qu'**un prix d'affranchissement théorique est déterminé en fonction des dimensions et de la masse de l'envoi et est comparé avec la valeur des valeurs additionnées des timbres postaux trouvés sur la surface de l'envoi et reconnus comme authentiques, l'envoi pouvant être retiré du processus en cas de sous-affranchissement.

10. Procédé selon la revendication 9, **caractérisé en ce que** des prix d'affranchissement théoriques pour des envois de dimension e/ou de masse différentes sont stockés dans une base de données.
